# EUROPÄISCHE PATENTSCHRIFT

(11) **EP 0 017 239 B1**
(45) Veröffentlichungstag und Bekanntmachung des Hinweises auf die Patenterteilung: **31.08.1983**
(21) Anmeldenummer: 80101804.5
(22) Anmeldetag: 03.04.1980
(51) Int. Cl.: G04B 19/14

(54) **Vorrichtung zur Befestigung eines Zifferblattes auf den feststehenden Teilen einer Uhrwerkplatte**
Attaching device of a dial on stationary parts of a timepiece movement
Dispositif de solidarisation d'un cadran sur les parties fixes d'un mouvement d'horlogerie

(30) Priorität: 09.04.1979 US 28284
(43) Veröffentlichungstag der Anmeldung: 15.10.1980
(73) Patentinhaber: SOCIETE SUISSE POUR L'INDUSTRIE HORLOGERE MANAGEMENT SERVICES S.A., CH-2500 Bienne (CH)
(72) Erfinder: Vuilleumier, Cyril, CH-2500 Bienne (CH)
(74) Vertreter: Coutts, William Robert

## Beschreibung

The present invention relates to an attaching device for attaching a dial to stationary parts of a timepiece movement.

Several similar devices have been previously proposed. Generally, the dial is provided with dial-feet which are soldered to the lower side of the dial and are embedded in the bottom plate in which they are fixed.

In an arrangement as described in Japanese Utility Model 1085 857 the dial-feet are freely inserted in the corresponding openings of the plate.

A screw at the side, held by the plate, enters a notch in the foot to lock it in position. In this case, the threading necessary in the plate in order to retain the screws and the screws themselves take up a relatively important space. To obviate this disadvantage, the Swiss patent 368 750 proposes to suppress the screws and to replace them by sleeves used to guide and to squeeze elastically the dial-feet. In such embodiment it will be understood that feet and sleeves also employ a non negligible space which could be used more advantageously for other components of the timepiece. Moreover, in both cases the risk exists, when the dial-feet are inserted into their beds, to imprint moon-shaped marks on the visible side of the dial.

The present invention proposes to overcome these problems through the utilisation of a new attaching device based on the magnetic attraction of two elements, the first being attached to the dial and the second placed within the bottom plate.

A further object of the invention is to reduce overall thickness.

Still a further object of the invention is to insure a large flexibility in the choice of the location where the dial may be fixed leaving a free field for the important components of the movement.

Still another object of the invention is to simplify the mounting of the dial in order to reduce assembly time.

For a better understanding of the invention refer now to the following description having respect to the drawings in which:
Fig. 1, 2 and 3 are sectional views which show three different embodiments according to the invention.

In figure 1 a magnetisable element 2 (soft ferromagnetic material) is fixed to the dial 1 which is provided with a dial-foot 3. The magnetisable element is glued or force fitted to the dial-foot. Beneath the element 2 is located a permanent magnet 4 glued or set into a bed of the bottom plate 5. As the element 2 and the magnet 4 approach one another, they constitute a magnetic circuit and the attractive force of one element to the other attaches the dial to the plate.

Figure 2 shows another embodiment according to the invention. The magnetisable element 2 is glued or brazed in a bed 6 made on the underface of the dial 1. As in the construction shown in figure 1, the element 2 cooperates with a permanent magnet 4 fixed in the bottom plate 5. In this embodiment the magnetisable element may be replaced, in a further arrangement, by a second permanent magnet the direction of magnetization of said magnets being such as to effect attraction therebetween thus increasing the attractive force between both parts. In this same embodiment, the element 2 may be merely glued on the underface of the dial without bed 6.

In the above-mentioned construction it will be appreciated that the magnetic circuit constituted by the elements 2 and 4 is used not only to fix the dial on the plate, but also to guide and to centre the dial relative to the bottom plate.

Figure 3 shows still another embodiment according to the invention. The element 2 is a magnetisable sheet laminated or glued on the underface of the dial 1. It cooperates with a magnet 4 fixed into the bottom plate 5. In this embodiment the dial may be wholly realized with magnetisable material which would avoid the laminated or glued sheet provided previously. In this third embodiment the attaching device is no longer used as centring means for the dial on the bottom plate, therefore, it will be necessary to provide centring pins.

In the attaching devices according to the invention, the place and the number of attaching points. are determined by the mechanism and the geometry of the timepiece. They may be located at the periphery of the dial as well as at its centre, in a crownshaped part surrounding the central axis or still on irregular shaped areas left free by the mechanism.

The permanent magnet making part of the magnetic circuit will be dimensioned and chosen to ensure a sufficient attaching force. If B is the magnetic induction in gauss, A the contact area between magnet and magnetisable part in cm² and F the attractive force in kg, the relation F = B²A / 8π · 10° applies. If it is not possible to have a large contact area, a magnet with high energy product should be chosen to obtain a suitable attaching force.

## Patentansprüche

1. Eine Vorrichtung zur Befestigung eines Zifferblattes (1) an einer Uhrwerkplatte (5), dadurch gekennzeichnet, dass sie aus mindestens einem Magnetkreis mit mindestens einem Dauermagneten besteht, wobei besagter Magnetkreis ein erstes (2) an das Zifferblatt befestigtes Element und ein zweites (4) an das Uhrwerk befestigtes Element enthält, die so angeordnet sind, dass zwischen ihnen eine magnetische Anziehung wirkt.

2. Eine Befestigungsvorrichtung nach Anspruch 1, dadurch gekennzeichnet, dass das erste Element (2) aus einem magnetisierbaren Material besteht, das an die Unterseite des Zifferblattes (1) angeklebt oder angelötet ist, währenddem das zweite Element (4) einen Dauermagneten darstellt, der auf die Werkplatte (5) aufgeklebt oder darin eingelagert ist.

3. Eine Befestigungsvorrichtung nach Anspruch 2, dadurch gekennzeichnet, dass das erste Element (2) aus einer, die Unterseite des Zifferblattes (1) vollständig bedeckenden Folie besteht.

4. Eine Befestigungsvorrichtung nach Anspruch 1, dadurch gekennzeichnet, dass besagtes erstes Element (2) durch das Zifferblatt (1) gebildet wird, das vollständig aus magnetisierbarem Material besteht, und das zweite Element (4) aus einem auf die Werkplatte (5) aufgeklebten oder darin eingelagerten Dauermagneten besteht.

5. Eine Befestigungsvorrichtung nach Anspruch 1, dadurch gekennzeichnet, dass das erste Element (2) aus einem ersten Dauermagneten besteht, der an der Unterseite des Zifferblattes befestigt ist, und das zweite Element (4) durch einen zweiten Dauermagneten gebildet wird, der auf die Werkplatte (5) aufgeklebt oder darin eingelagert ist, so dass sich die beiden Magnete gegenseitig anziehen.

## Claims

1. An attaching device for attaching a dial (1) to a timepiece movement bottom plate (5), characterized by at least one magnetic circuit having at least one permanent magnet, said magnetic circuit comprising a first element (2) fixed to the dial and a second element (4) fixed to the movement, said elements being arranged and adapted to obtain a magnetic attraction therebetween.

2. An attaching device as set forth in claim 1, characterized in that the first element (2) comprises a magnetisable material glued or brazed to the underface of the dial (1) and the second element (4) comprises a permanent magnet glued or set into the movement bottom plate (5).

3. An attaching device as set forth in claim 2, characterized in that the first element (2) comprises a sheet of material coextensive with the underface of the dial (1).

4. An attaching device as set forth in claim 1, characterized in that said first element (2) is constituted by the dial (1) formed entirely of magnetisable material and the second element (4) comprises a permanent magnet glued or set into the movement bottom plate (5).

5. An attaching device as set forth in claim 1, characterized in that the first element (2) comprises a first permanent magnet fixed to the underface of the dial and the second element (4) comprises a second permanent magnet glued or set into the movement bottom plate (5), the direction of magnetization of said magnets being such as to effect attraction therebetween.

## Revendications

1. Dispositif de solidarisation d'un cadran (1) sur la platine (5) d'un mouvement de pièce d'horlogerie, caractérisé par le fait qu'il comprend au moins un circuit magnétique comportant au moins un aimant permanent, ledit circuit magnétique étant composé d'un premier élément (2) solidaire du cadran et d'un second élément (4) solidaire du mouvement, les deux éléments étant arrangés et adaptés pour produire une attraction magnétique l'un sur l'autre.

2. Dispositif selon la revendication 1, caractérisé par le fait que le premier élément (2) comprend un matériau magnétisable collé ou brasé sur la face inférieure du cadran (1) et que le second élément (4) comprend un aimant permanent collé ou serti sur la platine (5).

3. Dispositif selon la revendication 2, caractérisé par le fait que le premier élément (2) comprend une feuille en matériau magnétisable collée ou laminée sur la face inférieure du cadran (1).

4. Dispositif selon la revendication 1, caractérisé par le fait que ledit premier élément (2) est constitué par le cadran (1) lui-même réalisé en matériau magnétisable et que le second élément (4) comprend un aimant permanent collé ou serti sur la platine (5).

5. Dispositif selon la revendication 1, caractérisé par le fait que le premier élément (2) comprend un premier aimant permanent collé sur la face inférieure du cadran et que le second élément (4) comprend un second aimant permanent collé ou serti sur la platine (5), la direction de magnétisation desdits aimants étant arrangés pour qu'ils s'attirent l'un l'autre.
